# EUROPÄISCHE PATENTSCHRIFT

(11) **EP 3 326 770 B1**
(45) Veröffentlichungstag und Bekanntmachung des Hinweises auf die Patenterteilung: **29.04.2020**
(21) Anmeldenummer: 17200052.3
(22) Anmeldetag: 06.11.2017
(51) Int. Cl.: B27L 7/00, F15B 15/14

(54) **VORRICHTUNG ZUM SPALTEN VON HOLZ**
DEVICE FOR SPLITTING WOOD
DISPOSITIF DESTINÉ À FENDRE LE BOIS

(30) Priorität: 25.11.2016 DE 102016122754
(43) Veröffentlichungstag der Anmeldung: 30.05.2018
(73) Patentinhaber: Duplis GmbH, 78655 Dunningen (DE)
(72) Erfinder: Epting, Christian, 78144 Schramberg (DE); Schumacher, Patrick, 78655 Dunningen (DE)
(74) Vertreter: Mammel und Maser

(56) Entgegenhaltungen:
- DE-A1- 10 202 529
- DE-U1- 9 419 083
- DE-U1- 20 101 623
- DE-U1- 20 204 909
- DE-U1-202011 001 616
- FR-A1- 2 989 915
- GB-A- 2 223 444
- JP-A- 2014 201 020
- US-A- 3 319 675
- US-A- 3 974 867
- US-A- 4 239 070
- US-A- 4 310 039
- US-A- 4 423 759
- US-A- 4 596 279
- US-A- 4 653 558
- US-A- 4 679 607
- US-A1- 2004 250 895
- US-A1- 2009 229 709

## Beschreibung

Die Erfindung betrifft eine Vorrichtung zum Spalten von Holz, gemäß dem Oberbegriff des Anspruchs 1. Eine solche Vorrichtung ist aus der US 2004/0250895 A1 bekannt.

Aus der DE 298 12 091 U1 ist eine Vorrichtung zum Spalten von Holz mit zwei im Abstand fest zueinander angeordneten Spaltwerkzeugen bekannt, zwischen denen ein Druckstempel mit einer Stelleinrichtung verfahrbar angetrieben ist. Hierzu ist eine Antriebsspindel vorgesehen, welche eine Verfahrbewegung des Druckstempels ansteuert. Diese Antriebsspindel wird durch einen Motor angetrieben. Zum Spalten von Holz nimmt der Druckstempel eine Endposition benachbart zu dem einen feststehenden Spaltwerkzeug ein, um darauffolgend einen Holzspalt in die zwischen den beiden Spaltwerkzeugen gebildete Spaltkammer einzulegen. Anschließend wird eine Verfahrbewegung des Druckstempels auf das gegenüberliegende Spaltwerkzeug angesteuert und das Holz gespalten. Sobald der Druckstempel am gegenüberliegenden Spaltwerkzeug positioniert ist, kann erneut ein weiteres Holz zum Spalten in die Spaltkammer eingelegt werden, und der Druckstempel wird in die entgegengesetzte Richtung verfahren.

Aus der DE 20 2006 014 485 U1 ist des Weiteren ein Holzspalter bekannt. Dieser umfasst zwei im Abstand feststehend zueinander angeordnete Spaltwerkzeuge, zwischen denen eine Spaltkammer gebildet ist. Innerhalb der Spaltkammer ist ein Druckstempel verfahrbar, der mittels eines Gleitschuhs in Schienen geführt ist. Zur Ansteuerung der Verfahrbewegung des Druckstempels sind zwei Hydraulikzylinder vorgesehen, die spiegelbildlich zum Druckstempel ausgerichtet sind, wobei jeweils ein Hydraulikzylinder feststehend dem Spaltwerkzeug zugeordnet ist, so dass die Kolbenstange am Druckstempel angreift und die Ausfahrbewegung der Kolbenstange jeweils auf das gegenüberliegende Spaltwerkzeug erfolgt. Durch die jeweilige aufeinander folgende Ansteuerung der hydraulischen Hubzylinder kann die Verfahrbewegung der Druckplatte angesteuert werden.

Die US 2004/0250895 A1 offenbart einen Holzspalter mit zwei im Abstand zueinander angeordneten feststehenden Spaltwerkzeugen, zwischen denen ein Druckstempel verfahrbar vorgesehen ist. Dieser Druckstempel wird durch zwei sich gegenüberliegende Druckzylindern bewegt, wobei in jedem der Druckzylinder jeweils eine Kolbenstange vorgesehen ist, die mit dem Druckstempel verbunden sind und jeweils eine entgegengesetzte Stellrichtung des Druckstempels ansteuern.

Der Erfindung liegt die Aufgabe zugrunde, eine Vorrichtung zum Spalten von Holz zu schaffen, welche einen konstruktiv einfachen Aufbau aufweist.

Diese Aufgabe wird durch eine Vorrichtung zum Spalten von Holz gelöst, bei welcher eine Stelleinrichtung zur Ansteuerung einer Verfahrbewegung des Druckstempels zwischen zwei feststehenden und im Abstand zueinander angeordneten Spaltwerkzeugen einen Stellantrieb aufweist, der zumindest zwei einander gegenüberliegende und jeweils einem feststehenden Spaltwerkzeug zugeordnete Druckzylinder aufweist und in jedem der einander gegenüberliegenden Druckzylinder ein Ende einer einzigen Plungerstange geführt ist und an der Plungerstange der Druckstempel befestigt ist, welcher innerhalb der Spaltkammer verfahrbar ist. Dieser Stellantrieb stellt einen konstruktiv einfachen Aufbau dar, bei welchem eine Plungerstange in zwei einander gegenüberliegende Druckzylinder geführt ist und von diesen für eine Verfahrbewegung angesteuert wird. Dadurch kann die Anzahl der Bauteile reduziert werden.

Des Weiteren ist bevorzugt eine Druckkammer des Druckzylinders mit einem Steuermedium beaufschlagbar. Zudem ist lediglich die Ansteuerung von nur einem Druckzylinder erforderlich, um die Verfahrbewegung anzusteuern. Der gegenüberliegende Druckzylinder kann dabei drucklos geschalten werden.

Des Weiteren umfasst die Stelleinrichtung einen Stellmotor, der den Stellantrieb betätigt. Vorzugsweise beaufschlagt dieser Stellmotor die einander gegenüberliegenden Druckzylinder vorzugsweise abwechselnd mit einem Steuerdruck. Dadurch können einfache Kraftverhältnisse gebildet werden, um den Druckstempel innerhalb der Spaltkammer für den nachfolgenden Spaltvorgang anzusteuern.

Die Plungerstange ist als Druckrohr ausgebildet, welche an jedem Ende eine stirnseitige Druckfläche aufweist, und jede Druckfläche ist in einem der einander gegenüberliegenden Druckzylinder vorgesehen. Durch eine einzige Plungerstange werden zwei einander gegenüberliegende Druckzylinder betätigt. Dies stellt eine konstruktiv einfache und kostengünstige Ausgestaltung dar, die eine hohe Drucksteifigkeit aufweist. Zudem ist diese Ausgestaltung gewichtseinsparend.

Die Plungerstange weist bevorzugt eine Länge auf, welche zumindest die Länge eines der beiden Druckzylinder und den Abstand zwischen den zwei feststehenden, die Spaltkammer bildenden Spaltwerkzeuge umfasst. Dadurch kann eine maximale Ausnutzung eines Hubweges bei einer vorgegebenen Länge für die Druckzylinder und die Spaltkammer gegeben sein.

Der Druckzylinder und das Spaltwerkzeug sind bevorzugt an einem Gehäuseabschnitt vorgesehen und bilden insbesondere ein Montagemodul. Dadurch können zwei baugleiche Einheiten für die Vorrichtung zum Spalten von Holz vorgesehen sein, und es kann eine Kostenreduzierung erzielt werden.

Bevorzugt ist jeweils ein Ende der Plungerstange in einem Montagemodul geführt und gelagert. Dadurch können erhöhte Spaltkräfte aufgenommen werden. Zudem ist ein einfacher konstruktiver Aufbau gegeben.

Bevorzugt sind der Druckzylinder und das Spaltwerkzeug einteilig ausgebildet. Somit können eine weitere Verringerung der Montagezeit und Montagekosten erfolgen. Vorzugsweise sind der Druckzylinder und das Spaltwerkzeug als Gussbauteil hergestellt. Dies ermöglicht eine weitere Kosteneinsparung.

Das Montagemodul umfasst bevorzugt zumindest einen am Gehäuseabschnitt vorgesehenen Flanschabschnitt, an welchem der Rahmen, insbesondere ein Trägerprofil des Rahmens, befestigbar ist. Vorteilhafterweise sind zwei Trägerprofile vorgesehen, welche einander gegenüberliegend an den Flanschabschnitten angeordnet sind, so dass ein O-förmiger Rahmen gebildet ist. Dadurch kann ein geschlossener Rahmen gebildet werden, der hohe Spaltkräfte aufnehmen kann.

Die zwei einander gegenüberliegenden Flanschabschnitte am Gehäuseabschnitt des Montagemoduls weisen vorzugsweise zumindest ein Formschlusselement auf, welches in ein komplementäres Element am Trägerprofil eingreift. Dadurch können bei Steck- oder Schraubverbindungen zwischen dem Flanschabschnitt des Montagemoduls und dem Trägerprofil die auftretenden Kräfte während des Greifvorganges über die Formschlusselemente aufgenommen werden. Diese Formschlusselemente dienen zur Kraftübertragung, so dass die Befestigungsmittel oder Verbindungsmittel zwischen dem Trägerprofil und dem Flanschabschnitt nur die Befestigungsfunktion übernehmen und frei von einer Spaltkraftübertragung ausgebildet werden können.

Zwischen dem Druckzylinder und der Plungerstange ist bevorzugt eine Dichtungsanordnung vorgesehen. Diese Dichtungsanordnung kann im Gehäuseabschnitt des Montagemoduls integriert sein. Diese Ausgestaltung weist den Vorteil auf, dass in jedem Druckzylinder jeweils nur eine Dichtungsanordnung vorzusehen ist, welche die Druckkammern der Druckzylinder abdichten. Somit kann im Vergleich zum Einsatz von zwei einander gegenüberliegenden hydraulischen Hubzylindern die Anzahl der Dichtungen und somit die Leckagerate reduziert werden.

Die Dichtungsanordnung umfasst zumindest eine Plungerdichtung, insbesondere Wellendichtung oder O-Ring-Dichtung, sowie ein zum freien Ende des Gehäuseabschnitts des Montagemoduls angeordnetes Abstreiferelement. Durch dieses Abstreiferelement kann eine robuste Ausführungsform geschaffen werden, da gegebenenfalls an der Plungerstange anhaftende Späne, Staub und/oder Dreck von der innenliegenden Wellen- oder Plunger-Dichtung ferngehalten werden.

Des Weiteren ist bevorzugt zwischen der Dichtungsanordnung und der Druckkammer eine Führung für die Plungerstange vorgesehen. Diese Führung kann durch eine ringförmige Büchse oder ein ringförmiges Lagerelement ermöglicht sein, welche die Ein- und Ausfahrbewegung der Plungerstange führt. Durch die Anordnung der Führung hinter der Plungerdichtung und dem Abstreiferelement ist diese Führung vor in den Druckzylinder eintretende Verschmutzung und somit vor Beschädigungen geschützt. Dadurch, dass in jedem der einander gegenüberliegenden Druckzylindern eine Führung vorgesehen und die Plungerstange in jede der einander gegenüberliegenden Druckzylindern in die Druckkammern verfahrbar aufgenommen ist, genügt an jedem Druckzylinder nur ein Führungselement, um die Plungerstange für die Verfahrbewegung zu führen. Darüber hinaus ist durch die beidseitige Lagerung der Plungerstange eine erhöhte Aufnahme der Spaltkräfte gegeben.

Eine weitere vorteilhafte Ausgestaltung des Stellantriebs sieht vor, dass eine Außenseite der Plungerstange beschichtet ist. Dadurch wird beispielsweise ein Korrosionsschutz geschaffen. Vorteilhafterweise ist eine Innenseite der Druckkammer des Druckzylinders beschichtet, um einen Korrosionsschutz und/oder einen Schutz von dem Steuermedium zu bilden. Als Steuermedium können sowohl Luft, Wasser, Öl oder eine sonstige gering kompressible oder inkompressible Flüssigkeit eingesetzt werden.

Eine weitere vorteilhafte Ausgestaltung des Montagemoduls sieht vor, dass zwei oder mehr Druckzylinder jeweils einem feststehenden Spaltwerkzeug zugeordnet sind, die gleichzeitig ansteuerbar sind. Dadurch kann bei gleicher Baulänge in Abhängigkeit der Anzahl der Druckzylinder eine Mehrfachbeaufschlagung der Kraft ermöglicht sein. Der Druckstempel greift dabei an jeder Plungerstange, die in einem Paar von einander gegenüberliegenden Druckzylindern geführt und angetrieben ist, an.

Bevorzugt ist zwischen jedem Trägerprofil des Rahmens und dem dazwischen verfahrbar angeordneten Druckstempel eine Führungsanordnung vorgesehen. Diese Führungsanordnung umfasst vorzugsweise zumindest ein Führungselement, welches an jedem Trägerprofil angeordnet ist. Dieses Führungselement greift in eine Führungsnut am Druckstempel ein, wobei vorzugsweise das Führungselement zumindest zweiseitig, insbesondere dreiseitig, in der Führungsnut geführt ist. Durch eine solche Anordnung wird nicht nur ermöglicht, dass der Druckstempel geradlinig innerhalb der Spaltkammer hin und her verfahrbar ist, sondern dass gleichzeitig auch die während des Spaltvorgangs auf den Druckstempel wirkenden Spaltkräfte aufgenommen werden können. Darüber hinaus ermöglicht diese Führungsanordnung die Aufnahme von Querkräften während der Verfahrbewegung des Druckstempels innerhalb der Arbeitskammer.

Eine weitere bevorzugte Ausgestaltung der Vorrichtung zum Spalten von Holz sieht vor, dass die Verfahrbewegung der Plungerstange durch eine Zweihandsteuerung mit zwei Bedienhebeln ansteuerbar und ein Ende der Verfahrbewegung durch eine Endabschaltung überwachbar ist. Eine solche Zweihandsteuerung weist den Vorteil auf, dass während eines Spaltvorganges der Benutzer die Bedienhebel betätigt, um eine Verletzungsgefahr zu vermeiden. Ein Ende der Verfahrbewegung der Plungerstange kann durch Lösen der Zweihandsteuerung durch den Bediener erfolgen. Sollte der Bediener jedoch nicht rechtzeitig die Bedienhebel los lassen, wird eine Endabschaltung aktiviert, durch welche die Verfahrbewegung abgeschalten oder der Benutzer darauf aufmerksam gemacht wird, dass der Druckstempel kurz vor dem Ende der Arbeitskammer steht. Beispielsweise kann die Endabschaltung dahingehend ausgebildet sein, dass diese ein vibrierendes oder rüttelndes Signal oder eine Gegenkraft auf die Bedienhebel erzeugt, die entgegen der Betätigungsrichtung zur Ansteuerung der Verfahrbewegung gerichtet ist.

Die Erfindung sowie weitere vorteilhafte Ausführungsformen und Weiterbildungen derselben werden im Folgenden anhand der in den Zeichnungen dargestellten Beispiele näher beschrieben und erläutert. Die der Beschreibung und den Zeichnungen zu entnehmenden Merkmale können einzeln für sich oder zu mehreren in beliebiger Kombination erfindungsgemäß angewandt werden. Es zeigen:
- Figur 1: eine perspektivische Ausführungsform einer Vorrichtung zum Spalten von Holz,
- Figur 2: eine schematische Seitenansicht der Vorrichtung gemäß Figur 1,
- Figur 3: eine schematische Ansicht von oben auf die Vorrichtung gemäß Figur 1,
- Figur 4: einen schematischen Schnitt entlang der Linie A-A in Figur 2,
- Figur 5: einen schematischen Längsschnitt der Vorrichtung gemäß Figur 1,
- Figur 6: eine perspektivische Ansicht eines Montagemoduls für die Vorrichtung gemäß Figur 1,
- Figur 7: eine schematische Detailansicht des Details "X" in Figur 5,
- Figur 8: eine perspektivische Ansicht einer alternativen Ausführungsform der Vorrichtung zu Figur 1,
- Figur 9: eine schematische Seitenansicht der alternativen Ausführungsform in Figur 8,
- Figur 10: eine schematisch vergrößerte Schnittansicht des Details "X" in Figur 10,
- Figur 11: eine schematische Seitenansicht der Vorrichtung gemäß Figur 8 in einer eingefahrenen Position und
- Figur 12: eine schematische Seitenansicht einer mechanischen Endabschaltung für einen Stellantrieb der Vorrichtung gemäß Figur 1, und
- Figur 13: eine schematische Ansicht von oben auf die mechanische Endabschaltung gemäß Figur 12.

In Figur 1 ist perspektivisch eine Vorrichtung 11 zum Spalten von Holz dargestellt. Diese Vorrichtung 11 zum Spalten von Holz ist in einer schematischen Seitenansicht in Figur 2 und in einer Ansicht von oben in Figur 3 dargestellt. Diese Vorrichtung 11 umfasst einen Rahmen 12, der durch zwei Trägerprofile 14 gebildet ist. Diese Trägerprofile 14 können beispielsweise U-förmig oder C-förmig ausgebildet sein. Die Trägerprofile 14 sind bevorzugt S-förmig ausgebildet, wie aus der Schnittansicht entlang der Linie IV-IV in Figur 2 hervorgeht. Der Rahmen 12 nimmt zwei mit Abstand zueinander angeordnete Spaltwerkzeuge 16 auf, die mit dem Rahmen 12 fest verbunden sind. Hierfür sind beispielsweise Befestigungsmittel 17 vorgesehen. Hierbei kann es sich um Schraubverbindungen, Steckverbindungen oder dergleichen handeln. Zwischen den beiden feststehend zueinander angeordneten Spaltwerkzeugen 16 ist ein verfahrbarer Druckstempel 19 vorgesehen. Benachbart zum Verfahrweg des Druckstempels 19 sind zwei Abstützflächen 21 vorgesehen, welche vorzugsweise zum Druckstempel 19 geneigt sind. Diese können flach V-förmig zueinander ausgerichtet sein, so dass ein darauf aufgelegtes Holz 15, welches zu spalten ist, zentrisch zu den Spaltwerkzeugen 16 ausgerichtet ist. Diese beiden Abstützflächen 21 bilden eine Auflage 22, die am Rahmen 12 befestigt ist. Durch die feststehenden Spaltwerkzeuge 16 und die Abstützflächen 21 ist eine Spaltkammer 24 gebildet. Außerhalb der Spaltkammer 24 kann jeweils dem Spaltwerkzeug 16 zugeordnet eine weitere Auflagefläche 26 vorgesehen sein, um nach einem Spaltvorgang die gespalteten Holzstücke aufzunehmen.

Zur Ansteuerung einer Verfahrbewegung des Druckstempels 19 auf das gegenüberliegende Spaltwerkzeug 16 zu kann der Bediener nach dem Einlegen eines Holzstücks 15 in die Spaltkammer 24 (Figur 2) die Bedienhebel 28 betätigen. Nur bei der Bedienung von beiden Bedienhebeln 28 wird der Spaltvorgang durchgeführt. Dabei fährt der Druckstempel 19 aus der in den Figuren 1 und 2 dargestellten Endlage auf das gegenüberliegende Spaltwerkzeug 16 zu und spaltet das dazwischenliegende Holz 15.

Das Spaltwerkzeug 16 weist einen vertikal ausgerichteten Schneidkeil 31 oder ein Schneidmesser auf. Dieser Schneidkeil 31 ist bevorzugt an seinem oberen freien Ende in einem Winkel α in Richtung auf die Spaltkammer 24 zugeneigt (Figur 5). Dadurch wird während des Spaltvorganges das Holzstück 15 in Richtung auf die Abstützfläche 21 niedergehalten.

Der Schneidkeil 31 kann dabei über seine gesamte Höhe in dem Winkel α geneigt ausgerichtet sein. Alternativ kann auch vorgesehen sein, dass die Neigung des Schneidkeils 31 vom freien oberen Ende des Schneidwerkzeuges 16 aus gesehen sich zumindest über ein Drittel der Länger der Schneidkeile 31 erstreckt und die verbleibende Wegstrecke beispielsweise senkrecht zur Verfahrbewegung des Druckstempels 19 ausgerichtet ist. Das feststehende Spaltwerkzeug 16 kann des Weiteren flossenförmig ausgebildete Schneidkeile 32 aufweisen. Bei einer solchen Anordnung des Spaltwerkzeuges 16 kann ein Holzstück 15 in vier kleinere Holzstücke geteilt werden.

Diese Vorrichtung 11 weist an einer Unterseite des Rahmens 12 einen Befestigungsabschnitt 34 auf, so dass diese Vorrichtung 11 an einem Anbauteil 36 befestigbar ist. In Figur 2 ist das Anbauteil 36 schematisch und strichliniert dargestellt. Das Anbauteil 12 kann eine feststehende und in einem Raum vorgesehene Einrichtung, wie beispielsweise ein Tisch oder eine Werkbank, sein. Das Anbauteil 36 kann des Weiteren ein tragbarer Abstützbock sein. Das Anbauteil 36 kann auch als ein Fahrgestell ausgebildet sein, welches von Hand an den jeweiligen Gebrauchsort übergeführt werden kann. Das Anbauteil 36 kann des Weiteren auf einem Anhänger oder einem Laderaum eines Fahrzeuges, insbesondere Forstfahrzeug, befestigt sein.

Diese Vorrichtung 11 umfasst eine Stelleinrichtung 38, welche einen Stellantrieb 39 umfasst, der anhand der Figuren 4 bis 7 näher beschrieben wird, sowie einen Stellmotor 41, der schematisch in Figur 2 dargestellt ist. In Abhängigkeit der gewählten Antriebsart für den Stellantrieb 39 wird der Stellmotor 41 ausgewählt. Für den Stellantrieb 39 kann sowohl eine pneumatische als auch eine hydraulische Ansteuerung vorgesehen sein, und entsprechend ist der Stellmotor 41 als pneumatischer oder hydraulischer Antrieb ausgebildet. Die Energieversorgung des Stellmotors 41 kann durch ein öffentliches Stromnetz, ein Bordnetz von Fahrzeugen oder durch Akkumulatoren erfolgen. Ebenso kann der Stellmotor ausgebildet sein. Die Steuerleitungen 42 zwischen dem Stellmotor 41 und dem Stellantrieb 39 der Vorrichtung 11 sind nur schematisch dargestellt.

Der Stellantrieb 39 umfasst zumindest zwei einander gegenüberliegende Druckzylinder 44, 45, in denen eine einzige Plungerstange 46 verfahrbar geführt ist. Jeweils ein Ende der Plungerstange 46 ist im Druckzylinder 44, 45 geführt. An dieser Plungerstange 46 ist der Druckstempel 19 lösbar befestigt. Beispielsweise kann der Druckstempel 19 geklemmt oder gespannt, beispielsweise durch eine Klemmbefestigung 63, mit einer Schraubverbindung, wie dies in Figur 4 dargestellt ist, zur Plungerstange 46 fixiert sein. Dadurch kann ein konstruktiv einfacher Aufbau geschaffen werden. Zur Sicherung einer radialen Verdrehung zur Längsachse der Plungerstange 18 und zur Führung entlang der Längsachse der Plungerstange 46 ist eine Führungsanordnung 64 vorgesehen. Diese Führungsanordnung 64 weist Führungselemente 65 auf, welche vorzugsweise einander gegenüberliegend angeordnet und an jeweils einem Trägerprofil 14 befestigt sind. Die Führungselemente 65 erstrecken sich zumindest entlang der Länge der Spaltkammer 24. An dem Druckstempel 19 sind Führungsnuten 66 vorgesehen, in welchen die Führungselemente 65 eingreifen. Bevorzugt sind die Führungsnuten 66 einander gegenüberliegend angeordnet. Die Führungselemente 65 greifen zumindest zweiseitig, vorzugsweise dreiseitig, in die Führungsnut 66 ein. Durch diese Führungsanordnung 64 wird nicht nur eine Verfahrbewegung des Druckstempels 19 innerhalb der Spaltkammer 24 geführt, sondern auch eine Verdrehsicherung in radialer Richtung - also rechtwinklig zur Verfahrrichtung - gebildet.

In Figur 5 ist ein schematischer Längsschnitt der Vorrichtung 11 gemäß Figur 1 dargestellt. Eine einzige Plungerstange 46 ist in zwei einander gegenüberliegenden Druckzylinder 44, 45 geführt. Durch ein aufeinanderfolgendes Beaufschlagen der Druckzylinder 44, 45 wird eine Verfahrbewegung nach links oder nach rechts des Druckstempels 19 innerhalb der Spaltkammer 24 angesteuert. Dabei sind beide Bedienhebel 28 zu betätigen. Zur Ansteuerung der zwei Druckzylinder 44 beziehungsweise der zwei Druckzylinder 45 führt zu jedem Druckzylinder eine Steuerleitung, welche durch jeweils ein Ventil 77 ansteuerbar ist. Alternativ kann auch ein Mehrwegventil zur Ansteuerung der beiden Steuerleitungen 42 vorgesehen sein, die zu den Druckzylindern 44 beziehungsweise 45 führt. Dadurch kann ein erster Betriebsmodus derart angesteuert werden, dass die Ventile 47 der zwei Druckzylinder 44 geöffnet sind, so dass beide Druckzylinder 44 mit dem Druckmedium beaufschlagt werden und eine Verfahrbewegung des Druckstempels 19 ansteuern. Für eine entgegengesetzte Verfahrbewegung wird der Stellmotor 41 dahingehend umgeschalten, dass die gegenüberliegenden Druckzylinder 45 mit dem Steuermedium versorgt werden, wodurch daraufhin eine Entleerung der anderen Druckzylinder 44 ermöglicht ist.

Für einen weiteren Betriebsmodus kann einer der beiden Druckzylinder 44 mit dem Ventil 77 verschlossen werden. Dadurch wird der durch den Stellmotor 41 erzeugte Volumenstrom nur einem der beiden Druckzylinder 44 zugeführt. Dadurch kann entweder die doppelte Geschwindigkeit oder die doppelte Kraft erzeugt werden. Die Ansteuerung der Ventile 77 beziehungsweise von jeweils einem Mehrwegventil für die zwei Druckzylinder 44 beziehungsweise 45 kann bevorzugt mechanisch erfolgen. Alternativ kann auch eine elektrische Ansteuerung vorgesehen sein.

Der Druckzylinder 44, 45 umfasst einen Gehäuseabschnitt 48, wie dies in Figur 6 dargestellt ist, an welchem das Spaltwerkzeug 16 vorgesehen ist. Vorteilhafterweise sind der Druckzylinder 44, der Gehäuseabschnitt 48 und das Spaltwerkzeug 16 zu einem Montagemodul 51 verbunden, so dass dieses eine handhabbare Einheit bildet.

Vorteilhafterweise ist das Montagemodul 51 einteilig ausgebildet. Insbesondere ist dies als ein Gussteil hergestellt. Zwei dieser in Figur 6 dargestellten Montagemodule 51 werden gegenüberliegend positioniert, so dass die Plungerstange 46 in jeweils einem Druckzylinder 44, 45 der einander gegenüberliegenden Montagemodule 51 verfahrbar aufgenommen ist. An dem Gehäuseabschnitt 48 sind seitliche Flanschabschnitte 53 vorgesehen, an welchem die Trägerprofile 14 angreifen. Diese Trägerprofile 14 sind parallel zueinander beabstandet und bilden mit dem jeweiligen dazwischen angeordneten Montagemodul 51 einen geschlossenen O-förmigen Rahmen. Innerhalb des Rahmens ist die Plungerstange 46 verfahrbar vorgesehen.

An den seitlichen Flanschabschnitten 53 des Gehäuseabschnitts 48 sind Teile der Befestigungsmittel 17 vorgesehen. Beispielsweise können Bohrungen oder Gewindebohrungen vorgesehen sein, um daran das Trägerprofil 14 mittels einer Steck- oder Schraubverbindung zu verbinden. Vorzugsweise sind an den Flächenabschnitten 53 Formschlusselemente 55 vorgesehen, welche in komplementäre Elemente 56 (siehe Figur 2) eingreifen. Beispielsweise sind die Formschlusselemente 55 als Erhebungen ausgeführt, welche in Öffnungen als komplementäre Formschlusselemente 56 im Trägerprofil 14 eingreifen. Dadurch kann der Kraftfluss während dem Aufbringen einer Spaltkraft vom Spaltwerkzeug 16 über den Gehäuseabschnitt 48 und die Formschlusselemente 55, 56 in das Trägerprofil 14 übergeleitet werden.

Der Druckzylinder 44 ist bevorzugt als eine geschlossene Druckkammer 58 ausgebildet, in welche das eine Ende der Plungerstange 46 eintaucht und verfahrbar angesteuert ist. Die Druckkammer 58 des Druckzylinders 44 wird über einen Anschluss 59 mit einem Steuermedium befüllt. Der Anschluss 59 kann am Gehäuseabschnitt 48 oder benachbart dazu vorgesehen sein. Ebenso kann der Anschluss 59 an einem Endabschnitt des Druckzylinders 44, 45 angeordnet sein. Ergänzend kann ein weiterer Anschluss als Zu- und/oder Ablauföffnung vorgesehen sein. Bevorzugt genügt jedoch jeweils nur ein Anschluss 59 je Druckzylinder 44, 45.

Die Plungerstange 46 ist bevorzugt als ein zylindrisches Rohr ausgebildet, welches jeweils eine geschlossene stirnseitige Druckfläche 61 aufweist.

Der Druckstempel 19 weist vorteilhafterweise zwei parallel zueinander ausgerichtete Stempelflächen 68 auf, welche senkrecht stehend zur Schneidkante der Schneidkeile 31, 32 ausgerichtet sind.

In Figur 6 ist an einem offenen Ende des Druckzylinders 44 am Gehäuseabschnitt 48 eine Dichtungsanordnung 71 vorgesehen, welche gemäß dem Detail "X" in Figur 6 und in Figur 7 schematisch vergrößert dargestellt ist. Diese Dichtungsanordnung 71 ist vorteilhafterweise an dem Gehäuseabschnitt 48 integriert. Diese umfasst eine Wellendichtung oder O-Ring-Dichtung 72, welche in einer Nut im Gehäuseabschnitt 48 positioniert ist. Zu einer Stirnseite des Gehäuseabschnitts 48 weisend ist ein Abstreiferelement 73 vorgesehen, welches bei einer Verfahrbewegung der Plungerstange 46 in die Druckkammer 58 des Druckzylinders 44 das Eindringen von Schmutz oder sonstigen Partikeln verhindert.

Die Plungerstange 46 ist durch eine Führung 75 im Gehäuseabschnitt 48 geführt. Diese Führung 75 ist innenliegend angeordnet, das heißt, von einer Stirnseite des Gehäuseabschnitts 48 aus betrachtet hinter dem Abstreiferelement 73 und der Wellendichtung 72. Diese Führung 75 kann als Lagerschale, Gleitelement oder ein sonstiges Lagerelement ausgebildet sein, welches eine axiale Verfahrbewegung der Plungerstange 46 führt.

Die Plungerstange 46 weist zumindest eine Länge auf, welche durch die Länge des Druckzylinders 44 und dem Abstand der Spaltwerkzeuge 16 in der Spaltkammer 44 gebildet ist. Bei einer in Figur 4 dargestellten Endlage der Plungerstange 46 ist sichergestellt, dass die Plungerstange 46 sowohl an der Führung 75 des rechten als auch linken Gehäuseabschnitts 48 geführt ist. Durch diese Anordnung ist die Plungerstange 46 beidseitig gelagert. Dadurch können die Spaltkräfte über den Druckstempel 19 und der Plungerstange 46 auf die Führung 75 in die Montagemodule 51 übertragen werden.

In Figur 8 ist eine perspektivische Ansicht einer alternativen Ausführungsform zu Figur 1 dargestellt. Diese Ausführungsform der Vorrichtung 11 weicht dahingehend ab, dass eine Stellbewegung oder eine Verfahrbewegung des Druckstempels 19 durch zwei Druckzylinder 44 beziehungsweise zwei Druckzylinder 45 ausgeführt wird, die jeweils gemeinsam in dieselbe Richtung wirken. Dadurch kann bei gleicher Baulänge eine doppelt so hohe Stellkraft wie bei der Ausführungsform gemäß Figur 8 für den Druckstempel 19 erzeugt werden als bei der Ausführungsform gemäß Figur 1. Im Übrigen ist der Aufbau analog zur Ausführungsform gemäß den Figuren 1 bis 7.

Die Figur 9 zeigt eine schematische Seitenansicht der Vorrichtung 11 gemäß Figur 8. Das Trägerprofil 14 ist breiter ausgebildet, um daran die beiden Druckzylinder 44, 45 zu fixieren.

In Figur 10 ist eine schematische Schnittansicht der Vorrichtung 11 gemäß Figur 9 dargestellt. Das Detail "X" in Figur 10 ist vergrößert in Figur 11 dargestellt. Daraus wird ersichtlich, dass an einer Unterseite eines Gehäuseabschnitts 48 ein weiterer Befestigungsabschnitt 81 vorgesehen ist, der lediglich als Gehäuseabschnitt 48 ohne Spaltwerkzeug 16 ausgebildet ist, um an dem darüberliegenden Gehäuseabschnitt 48 fixiert zu werden. Im Übrigen ist der Aufbau analog.

Zur Verringerung des Transportvolumens einer solchen Vorrichtung 11 können Befestigungsmittel 17 an einem der beiden einander gegenüberliegenden Montagemodule 51 gelöst werden, so dass dieses Montagemodul 51 mit davon gelösten Befestigungsmitteln 17 auf das gegenüberliegende, mit dem Trägerprofil 14 fest verbundenen Montagemodul 51 zubewegbar ist. Dabei ist die Verfahrbewegung des gelösten Montagemoduls 51 durch die freie Eintauchtiefe der Plungerstange 46 in die Druckzylinder 44 beschränkt. Dies bedeutet, dass die Vorrichtung 11 für einen Transport um diese Länge verkürzt werden kann. Zur Unterstützung der Einfahrbewegung des einen Montagemoduls 51 zu demjenigen, welches fest an den Trägerprofilen 14 vorgesehen ist, kann zusätzlich ein Kraftspeicherelement 83, insbesondere eine Zugfeder, wirken.

In Figur 11 ist eine schematische Seitenansicht der Vorrichtung 11 gemäß Figur 8 für den Transport dargestellt. Um die Gesamtlänge der Vorrichtung 11 für den Transport zu reduzieren, kann der zumindest eine an einem Ende des Rahmens 12 zugeordnete Druckzylinder 44, 45 verfahrbar zum Trägerprofil 14 vorgesehen sein, so dass die Länge der Gesamtvorrichtung für den Transport reduziert werden kann. Dafür kann die Befestigungselemente zur Fixierung des Gehäuseabschnitts 48, insbesondere des Montagemoduls 51, gelöst werden, so dass dieser Gehäuseabschnitt 48 mit den daran angeordneten Druckzylinder 44 beziehungsweise das Montagemodul 51 auf die Plungerstange 46 aufgeschoben werden kann, bis dieses an den Druckstempel 19 angreift. Eine solche Verfahrbewegung kann durch das Kraftspeicherelement 83 nach Lösen der Befestigung mit unterstützt werden. Dadurch kann beispielsweise einer der beiden Druckzylinder 44, 45 vollständig innerhalb der Trägerprofile 14 angeordnet und die Vorrichtung 11 für den Transport verkürzt sein.

Auch die Vorrichtung 11 gemäß den Figuren 1 bis 7 kann in analoger Weise für den Transport in der Länge verkürzt werden.

In Figur 12 ist eine schematische Ansicht einer Endabschaltung 85 für eine Beendigung der Verfahrbewegung der Plungerstange 46 vorgesehen. Figur 13 zeigt eine schematische Ansicht von oben auf die Endabschaltung 85 gemäß Figur 12. Die Endabschaltung 65 gemäß den Figuren 12 und 13 ist mechanisch ausgebildet. Alternativ kann diese auch durch anderweitige Sensorelemente erfolgen. Diese mechanische Endabschaltung 85 weist den Vorteil auf, dass keine zusätzliche Stromversorgung oder sonstige Medienversorgung erforderlich ist. Zur Ansteuerung der Verfahrbewegung des Druckstempels 19 werden die Bedienhebel 28 entweder aufeinander zu- oder voneinander weg bewegt. In Abhängigkeit dieser Bewegungsrichtung wird eine Schwenkbewegung einer Steuerwippe 86 über Steuerstangen 87 angesteuert. Die Steuerstangen 87 greifen einerseits an der Steuerwippe 86 und andererseits an dem Bedienhebel 28 an. Durch die Steuerwippe 86 wird das damit gekoppelte Fluidventil 89 angesteuert, wodurch der Steuerdruck entweder zum Ausgang 91 oder Ausgang 92 übergeleitet wird. Der Ausgang 91 ist mit dem zumindest einen Druckzylinder 44 und der Ausgang 92 mit dem zumindest einen Druckzylinder 45 verbunden. Dementsprechend erfolgt die Verfahrbewegung des Druckstempels 19 nach links oder rechts.

Die Endabschaltung 85 weist des Weiteren ein rechtes und linkes Steuerelement 94, 95 auf, die entgegengesetzt zueinander ausgerichtet sind und am jeweiligen Ende eine Abkantung 96 aufweisen, die in Richtung auf die Plungerstange 46 ausgerichtet ist. Die Steuerelemente 94, 95 sind jeweils mit der Steuerwippe 86 unter einer Federlagerung verbunden.

Sobald der Druckstempel 19 in eine Endposition verfahren wird, wie dies in Figur 13 dargestellt ist, und der Bediener nicht selbständig die Ansteuerung der Verfahrbewegung stoppt, betätigt der Druckstempel 19 das Steuerelement 94, wodurch ein Drucksignal über die Steuerwippe 86 auf dem Bedienhebel 28 übertragen wird. Alternativ kann dieses Drucksignal durch das Steuerelement 94, 95 auch direkt auf den Bedienhebel 28 übertragen werden. Somit wird der Bediener darauf aufmerksam gemacht, die Ansteuerung der Verfahrbewegung über die Bedienhebel 28 zu beenden.

## Patentansprüche

1. Vorrichtung zum Spalten von Holz (15), mit einem Rahmen (12), der zumindest eine Auflage (22) für ein zu spaltendes Holz (15) trägt, mit zwei fest an dem Rahmen (12) und mit Abstand zueinander angeordneten Spaltwerkzeugen (16), die eine Spaltkammer (24) bilden und zwischen denen ein Druckstempel (19) vorgesehen ist, der mit einer Stelleinrichtung (38) zwischen den Spaltwerkzeugen (16) verfahrbar angetrieben ist, wobei die Stelleinrichtung (38) einen Stellantrieb (39) aufweist, der zumindest zwei einander gegenüberliegende und jeweils einen einem Spaltwerkzeug (16) zugeordneten Druckzylinder (44, 45) aufweist und in jeden der einander gegenüberliegenden Druckzylinder (44, 45) ein Ende einer Plungerstange (46) geführt ist und dass an der Plungerstange (46) der Druckstempel (19) befestigt ist, **dadurch gekennzeichnet, dass** die Plungerstange (46) als ein Druckrohr ausgebildet ist, welches an jedem Ende eine stirnseitige Druckfläche (61) aufweist, und jede Druckfläche (61) in einem der einander gegenüberliegenden Druckzylinder (44, 45) vorgesehen ist.

2. Vorrichtung nach Anspruch 1, **dadurch gekennzeichnet, dass** eine Druckkammer (58) des Druckzylinders (44, 45) mit einem Steuermedium zur Ansteuerung einer Verfahrbewegung der Plungerstange (46) beaufschlagbar ist.

3. Vorrichtung nach Anspruch 1 oder 2, **dadurch gekennzeichnet, dass** die Stelleinrichtung (38) einen Stellmotor (41) umfasst, welcher die Druckzylinder (44, 45) vorzugsweise abwechselnd mit einem Steuerdruck ansteuert.

4. Vorrichtung nach einem der vorhergehenden Ansprüche, **dadurch gekennzeichnet, dass** die Plungerstange (46) zumindest eine Länge aufweist, welche zumindest die Länge eines der beiden Druckzylinder (44, 45) und den Abstand zwischen zwei feststehenden, die Spaltkammer (24) bildenden Spaltwerkzeuge (16) umfasst.

5. Vorrichtung nach einem der vorhergehenden Ansprüche, **dadurch gekennzeichnet, dass** der Druckzylinder (44, 45) und das Spaltwerkzeug (16) an einem gemeinsamen Gehäuseabschnitt (48) vorgesehen und vorzugsweise als ein Montagemodul (51) ausgebildet sind.

6. Vorrichtung nach Anspruch 4, **dadurch gekennzeichnet, dass** die Plungerstange (46) am jeweiligen Ende durch jeweils ein Montagemodul (51) gelagert und geführt ist.

7. Vorrichtung nach Anspruch 5, **dadurch gekennzeichnet, dass** der Druckzylinder (44, 45) und das Spaltwerkzeug (16) über den Gehäuseabschnitt (48) einteilig miteinander verbunden und vorzugsweise als Gussbauteil hergestellt sind.

8. Vorrichtung nach Anspruch 5 oder 6, **dadurch gekennzeichnet, dass** das Montagemodul (51) einen Flanschabschnitt (53) aufweist, an welchem der Rahmen (12) befestigbar ist, wobei der Rahmen bevorzugt durch zwei Trägerprofile (14) ausgebildet ist und vorzugsweise das Montagemodul (51) zwei einander gegenüberliegende Flanschabschnitte (53) aufweist, und an jedem der Flanschabschnitte (53) zumindest ein Formschlusselement (55) vorgesehen ist, an welches in ein komplementäres Formschlusselement (56) am Trägerprofil (14) eingreift.

9. Vorrichtung nach einem der vorhergehenden Ansprüche, **dadurch gekennzeichnet, dass** zwischen dem Druckzylinder (44, 45) und der Plungerstange (46) eine Dichtungsanordnung (71) vorgesehen ist, die vorzugsweise in dem Gehäuseabschnitt (48) integriert ist und vorzugsweise die Dichtungsanordnung (71) zumindest eine Wellendichtung (72) und ein zum freien Ende des Gehäuseabschnitts (48) angeordnetes Abstreiferelement (73) aufweist.

10. Vorrichtung nach Anspruch 9, **dadurch gekennzeichnet, dass** zwischen der Dichtungsanordnung (71) und einer Druckkammer (58) des Druckzylinders (44, 45) eine Führung (75) für die Plungerstange (46) vorgesehen ist.

11. Vorrichtung nach einem der vorhergehenden Ansprüche, **dadurch gekennzeichnet, dass** eine Außenseite der Plungerstange (46) und/oder eine Innenseite der Druckkammer (58) des Druckzylinders (44, 45) beschichtet ist.

12. Vorrichtung nach einem der Ansprüche 5 bis 8, **dadurch gekennzeichnet, dass** jedes Montagemodul (51) zwei oder mehr Druckzylinder (44, 45) aufweist, die gleichzeitig ansteuerbar sind.

13. Vorrichtung nach einem der vorhergehenden Ansprüche, **dadurch gekennzeichnet, dass** zwischen jedem Trägerprofil (14) und dem Druckstempel (19) eine Führungsanordnung (64) vorgesehen ist, welche vorzugsweise zumindest ein an dem Trägerprofil (14) angeordnetes Führungselement (65) aufweist, welches zumindest zweiseitig, insbesondere dreiseitig, in einer Führungsnut (66) am Druckstempel (19) geführt ist.

14. Vorrichtung nach einem der vorhergehenden Ansprüche, **dadurch gekennzeichnet, dass** die Verfahrbewegung der Plungerstange (46) durch eine Zweihandsteuerung mit zwei Bedienhebeln (28) ansteuerbar ist und ein Ende der Verfahrbewegung durch eine Endabschaltung (85) überwachbar ist.

## Claims

1. A device for splitting wood (15) having a frame (12) which supports at least one rest (22) for a log of wood (15) to be split, the device having two splitting tools (16) which are fixedly arranged on said frame (12) and are disposed at a given distance from each other so as to form a splitting chamber (24) and between which a plunger piston (19) is provided which is displaceably driven between the splitting tools (16) by means of an actuating device (38), said actuating device (38) having an actuating drive (39) which has at least two opposing pressure cylinders (44, 45) associated each with one splitting tool (16) and each of the opposing pressure cylinders (44, 45) having one end of a plunger shaft (46) guided therein and said plunger piston (19) being fastened to said plunger shaft (46), **characterised in that** the plunger shaft (46) is realised in the form of a pressure pipe which has a pressure surface (61) formed on the end face of each end thereof and **in that** each pressure surface (61) is provided within one of the opposing pressure cylinders (44, 45).

2. The device as claimed in claim 1, **characterised in that** a pressure chamber (58) of the pressure cylinder (44, 45) may be pressurized by a control medium for activating a movement of travel of the plunger shaft (46).

3. The device as claimed in claim 1 or 2, **characterised in that** the actuating device (38) comprises a servomotor (41) which activates the pressure cylinders (44, 45), preferably alternately, by supplying them with control pressure.

4. The device as claimed in any of the preceding claims, **characterised in that** the plunger shaft (46) has at least a given length which comprises at least the length of one of the two pressure cylinders (44, 45) plus the distance between two fixedly arranged splitting tools (16) which form the splitting chamber (24).

5. The device as claimed in any of the preceding claims, **characterised in that** the pressure cylinder (44, 45) and the splitting tool (16) are provided on a common housing portion (48) and are preferably realised as an assembly module (51).

6. The device as claimed in claim 4, **characterised in that** the plunger shaft (46) is supported and guided on either end by a respective assembly module (51).

7. The device as claimed in claim 5, **characterised in that** the pressure cylinder (44, 45) and the splitting tool (16) are fixedly connected to each other by being realised in one piece in the form of the housing portion (48) and are preferably fabricated as a cast component.

8. The device as claimed in claim 5 or 6, **characterised in that** the assembly module (51) has a flange portion (53) on which the frame (12) may be fastened, said frame being preferably formed by two support profiles (14) and the assembly module (51) preferably having two opposing flange portions (53), and **in that** each of the flange portions (53) has at least one form-fit element (55) provided thereon that engages with a complementary form-fit element (56) provided on the support profile (14).

9. The device as claimed in any of the preceding claims, **characterised in that** between the pressure cylinder (44, 45) and the plunger shaft (46) a seal assembly (71) is provided which is preferably integrated into the housing portion (48) and **in that** preferably the seal assembly (71) has at least one shaft seal (72) and a wiper element (73) disposed with respect to the free end of the housing portion (48) .

10. The device as claimed in claim 9, **characterised in that** between a seal assembly (71) and a pressure chamber (58) of the pressure cylinder (44, 45) a guide (75) for the plunger shaft (46) is provided.

11. The device as claimed in any of the preceding claims, **characterised in that** an outer surface of the plunger shaft (46) and/or an inner surface of the pressure chamber (58) of the pressure cylinder (44, 45) has/have a coating provided thereon.

12. The device as claimed in any one of claims 5 to 8, **characterised in that** each assembly module (51) has two or more pressure cylinders (44, 45) which may be activated simultaneously.

13. The device as claimed in any of the preceding claims, **characterised in that** between each support profile (14) and the plunger piston (19), a guide assembly (64) is provided which preferably has at least one guide element (65) that is arranged on said support profile (14) and is guided on at least two sides, in particular on three sides, within a guiding groove (66) provided on the plunger piston (19) .

14. The device as claimed in any of the preceding claims, **characterised in that** the movement of travel of the plunger shaft (46) may be activated by means of a two-hand control having two operating levers (28) and **in that** one end of said movement of travel may be monitored by a limit stop device (85).

## Revendications

1. Dispositif destiné à fendre du bois (15), pourvu d'un cadre (12) qui porte au moins un support (22) pour un bois (15) à fendre, pourvu de deux outils de fendage (16) disposés de manière fixe sur le cadre (12) selon un espacement donné l'un par rapport à l'autre, lesquels forment une chambre de fendage (24) et entre lesquels est prévu un poinçon de pression (19) qui est entraîné grâce à un servomécanisme (38) de manière à pouvoir se déplacer entre lesdits outils de fendage (16), le servomécanisme (38) présentant un organe moteur (39) qui présente au moins deux cylindres de pression (44, 45) situés à l'opposée l'un de l'autre et affectés respectivement à un outil de fendage (16), une extrémité d'une tige de piston (46) étant guidée dans chacun des cylindres de pression (44, 45) opposés, et le poinçon de pression (19) étant fixé à la tige de piston (46), **caractérisé en ce que** la tige de piston (46) est réalisée sous la forme d'un tuyau sous pression qui présente, à chaque extrémité, une surface de pression (61) frontale, et **en ce que** chaque surface de pression (61) est prévue dans un des cylindres de pression (45, 45) opposés.

2. Dispositif selon la revendication 1, **caractérisé en ce qu'**une chambre de pression (58) du cylindre de pression (44, 45) peut être soumise à un fluide de commande destiné à activer un mouvement de déplacement de la tige de piston (46).

3. Dispositif selon la revendication 1 ou 2, **caractérisé en ce que** le servomécanisme (38) comprend un servomoteur (41) qui active les cylindres de pression (44, 45), de préférence en alternance, grâce à une pression de commande.

4. Dispositif selon l'une quelconque des revendications précédentes, **caractérisé en ce que** la tige de piston (46) présente au moins une longueur qui comprend au moins la longueur d'un des deux cylindres de pression (44, 45) et l'écart entre deux outils de fendage (16) fixes formant la chambre de fendage (24).

5. Dispositif selon l'une quelconque des revendications précédentes, **caractérisé en ce que** le cylindre de pression (44, 45) et l'outil de fendage (16) sont prévus sur une partie de boîtier (48) commune et sont réalisés de préférence sous la forme d'un module de montage (51).

6. Dispositif selon la revendication 4, **caractérisé en ce que** la tige de piston (46) est, à son extrémité respective, logée dans et guidée par respectivement un module de montage (51).

7. Dispositif selon la revendication 5, **caractérisé en ce que** le cylindre de pression (44, 45) et l'outil de fendage (16) sont reliés l'un à l'autre par la partie de boîtier (48) de manière à former une seule pièce et sont fabriqués de préférence en tant que pièce coulée.

8. Dispositif selon la revendication 5 ou 6, **caractérisé en ce que** le module de montage (51) présente une partie de bride (53) à laquelle le cadre (12) peut être fixé, le cadre étant formé de préférence par deux profils porteurs (14) et le module de montage (51) présentant de préférence deux parties de bride (53) opposées l'une à l'autre, et **en ce que** sur chacune des parties de bride (53) est prévu au moins un élément à conjugaison de forme (55) dans lequel entre en prise un élément à conjugaison de forme complémentaire (56) situé sur le profil porteur (14).

9. Dispositif selon l'une quelconque des revendications précédentes, **caractérisé en ce qu'**entre le cylindre de pression (44, 45) et la tige de piston (46) est prévue une garniture d'étanchéité (71) qui est intégrée de préférence dans la partie de boîtier (48) et **en ce que** de préférence la garniture d'étanchéité (71) présente au moins un joint de tige (72) et un élément racleur (73) disposé vers l'extrémité libre de la partie de boîtier (48).

10. Dispositif selon la revendication 9, **caractérisé en ce qu'**un guide (75) pour la tige de piston (46) est prévu entre la garniture d'étanchéité (71) et une chambre de pression (58) du cylindre de pression (44, 45).

11. Dispositif selon l'une quelconque des revendications précédentes, **caractérisé en ce qu'**une face extérieure de la tige de piston (46) et/ou une face intérieure de la chambre de pression (58) du cylindre de pression (44, 45) présente un revêtement.

12. Dispositif selon l'une quelconque des revendications 5 à 8, **caractérisé en ce que** chaque module de montage (51) présente deux cylindres de pression (44, 45) ou plus, lesquels peuvent être activés de manière simultanée.

13. Dispositif selon l'une quelconque des revendications précédentes, **caractérisé en ce qu'**entre chaque profil porteur (14) et le poinçon de pression (19) est prévu un système de guidage (64) qui présente de préférence au moins un élément de guidage (65) qui est disposé sur le profil porteur (14) et qui est guidé au moins de deux côtés, en particulier de trois côtés, dans une rainure de guidage (66) ménagée dans le poinçon de pression (19) .

14. Dispositif selon l'une quelconque des revendications précédentes, **caractérisé en ce que** le mouvement de déplacement de la tige de piston (46) peut être activé par une commande bimanuelle pourvue de deux leviers de commande (28) et **en ce que** la fin du mouvement de déplacement peut être surveillée par un interrupteur de fin de course (85) .
